# EUROPÄISCHE PATENTSCHRIFT

(11) **EP 2 705 245 B1**
(45) Veröffentlichungstag und Bekanntmachung des Hinweises auf die Patenterteilung: **14.06.2017**
(21) Anmeldenummer: 12710076.6
(22) Anmeldetag: 16.03.2012
(51) Int. Cl.: F02M 55/02, F02M 55/00, F02M 69/46, F02M 61/14, F02M 61/16

(54) **BRENNSTOFFVERTEILER**
FUEL DISTRIBUTOR
DISTRIBUTEUR DE COMBUSTIBLE

(30) Priorität: 02.05.2011 DE 102011075057
(43) Veröffentlichungstag der Anmeldung: 12.03.2014
(73) Patentinhaber: Robert Bosch GmbH, 70442 Stuttgart (DE)
(72) Erfinder: FEIGL, Markus, 71706 Markgroeningen (DE); UHRIG, Holger, 96117 Memmelsdorf (DE); HAUTMANN, Nikolaus, 71254 Ditzingen (DE); UHLENBROCK, Dietmar, 70439 Stuttgart (DE); GOEHNER, Martin, 71665 Vaihingen (DE)
(86) Internationale Anmeldenummer: PCT/EP2012/054706
(87) Internationale Veröffentlichungsnummer: WO 2012/150080

(56) Entgegenhaltungen:
- WO-A1-2006/092427
- DE-A1- 10 037 133
- DE-A1-102005 009 740
- US-A- 5 074 269
- US-A1- 2007 266 996
- US-A1- 2009 178 650
- "AUTOMOBILE NOUVELLE RAMPE D'INJECTION. \AUTOMOBILE NEW FUEL MANIFOLD", COMPOSITES.PLASTIQUES RENFORCES FIBRES DE VERRE TEXTILE, CENTRE DOC. VERRE TEXTILE PLAS RE. PARIS, FR, Bd. 33, Nr. 2, 1. März 1993 (1993-03-01), Seite 110, XP000362628, ISSN: 0754-0876

## Beschreibung

### Stand der Technik

Die Erfindung betrifft einen Brennstoffverteiler, der insbesondere für Brennstoffeinspritzanlagen von gemischverdichtenden, fremdgezündeten Brennkraftmaschinen dient, und ein System mit einem Brennstoffeinspritzventil. Speziell betrifft die Erfindung das Gebiet der als Mitteldrucksysteme ausgestalteten Brennstoffeinspritzanlagen.

Bei Brennstoffeinspritzanlagen für Kraftfahrzeuge ist es denkbar, dass eine Brennstoffverteilerleiste zum Einsatz kommt, die für Hochdruckanwendungen aus Stahl oder Aluminium ausgebildet ist. Hierdurch kann eine Druckfestigkeit für Drücke von beispielsweise 20 MPa (200 bar) erreicht werden. Ferner können Brennstoffverteilerleisten für Niederdruckanwendungen bei 0,5 MPa (5 bar) zum Einsatz kommen. Der Anwendungsbereich solcher Brennstoffverteilerleisten für Niederdruckanwendungen ist allerdings auf diesen Niederdruckbereich begrenzt.

Zur Montage eines Brennstoffeinspritzventils ist es denkbar, dass eine Niederhaltefeder eingesetzt wird, die zwischen der Brennstoffverteilerleiste und dem Brennstoffeinspritzventil sitzt. Hierbei kann beispielsweise durch eine Haltekraft von 500 N das Brennstoffeinspritzventil in einen Zylinderkopf einer Brennkraftmaschine niedergehalten werden. Dadurch ist das Brennstoffeinspritzventil sicher am Zylinderkopf positioniert, wobei weder durch den Verbrennungsdruck einer Brennkammer noch durch Schwingungsbeschleunigungen eine Entfernung des Brennstoffeinspritzventils aus der gewünschten Position auftreten kann. Um die Abstützung der Niederhaltefeder an der Brennstoffverteilerleiste in Bezug auf die gewünschte Vorspannkraft von beispielsweise 500 N zu ermöglichen, ist eine Ausgestaltung der Brennstoffverteilerleiste aus Metall erforderlich.

### Offenbarung der Erfindung

Aus der US 2009/0178650 A1 ist bereits ein Brennstoffverteiler bekannt, der sich für Brennstoffeinspritzanlagen von gemischverdichtenden, fremdgezündeten Brennkraftmaschinen eignet. Der Brennstoffverteiler besitzt einen Verteilerkörper, in dem ein Brennstoffraum ausgestaltet ist, und zumindest ein Stützelement, wobei an dem Verteilerkörper zumindest eine Tasse vorgesehen ist, an der das Stützelement angeordnet ist, und wobei das Stützelement zumindest teilweise eine Stützfläche an einem Ende der Tasse ausbildet. Das Stützelement ist dabei in verschiedenen Ausführungsvarianten jeweils als massives, kompaktes, ringförmiges Bauteil ausgeführt, das hauptsächlich die untere Stirnseite der Tasse schützt und sich dort abstützt.

Der erfindungsgemäße Brennstoffverteiler mit den Merkmalen des Anspruchs 1 hat den Vorteil, dass der Einsatz einer Niederhaltefeder oder dergleichen bei reduzierten Anforderungen an zumindest einen Werkstoff, der zur Ausgestaltung des Brennstoffverteilers dient, möglich ist. Speziell ist es möglich, dass kostengünstige, aber nur begrenzt mit einer Flächenpressung beaufschlagbare Werkstoffe zum Einsatz kommen.
Durch die in den Unteransprüchen aufgeführten Maßnahmen sind vorteilhafte Weiterbildungen des im Anspruch 1 angegebenen Brennstoffverteilers. Vorteilhaft ist es, dass der Verteilerkörper und die Tasse aus einem Kunststoff ausgebildet sind. Hierbei ist es ferner vorteilhaft, dass der Verteilerkörper die Tasse umfasst, so dass die Tasse integraler Bestandteil des Verteilerkörpers ist. Beispielsweise kann der Verteilerkörper mit mehreren Tassen als Spritzgussteil ausgeführt sein. Durch die Ausgestaltung aus Kunststoff ist eine kostengünstige Herstellung möglich. Allerdings besteht bei Kunststoff das Problem, dass dieser bei hohen Flächenpressungen wegfließt und die erforderlichen Toleranzen nicht mehr eingehalten werden können. Um dies zu vermeiden, wird durch das an der Tasse angeordnete Stützelement eine Stützfläche gebildet, die eine Abstützung einer Niederhaltefeder oder dergleichen ermöglicht. Die auf den Kunststoff wirkende Flächenpressung wird dadurch erheblich reduziert, so dass ein Wegfließen des Kunststoffs vermieden ist und die erforderlichen Toleranzen eingehalten werden können. Das Stützelement ist als ringförmiges Stützelement ausgestaltet, wobei das Stützelement mit dem Ende der Tasse verbunden ist. Speziell eine ringförmige Ausgestaltung des Stützelements ermöglicht eine gleichmäßige Kraftverteilung von der Niederhaltefeder auf das Ende der Tasse und zugleich eine gute Verbindung des Stützelements mit dem Ende der Tasse.

Vorteilhaft ist es, dass das Stützelement mittels eines Formschlusses mit dem Ende der Tasse verbunden ist. Der Formschluss kann hierbei durch eine Schräge, eine Stufe, durch eine Schwalbenschwanzverbindung oder dergleichen ausgestaltet sein. Zusätzlich oder alternativ kann das Stützelement auch durch zumindest teilweises Einspritzen in das Ende der Tasse mit dem Ende der Tasse verbunden sein. Hierbei ist es möglich, dass beim Einspritzen der Formschluss ausgestaltet wird. Das Stützelement weist mehrere Haltearme auf, damit das Stützelement an dem Ende der Tasse gehalten ist. Es sind hierbei zwei oder mehr Haltearme vorgesehen, die eine zuverlässige Befestigung des Stützelements an dem Ende der Tasse ermöglichen, indem beispielsweise gegeneinander wirkende Haltekräfte von den Haltearmen aufgebracht werden.

Vorteilhaft ist es hierbei, dass die Haltearme jeweils mit einer Vorspannung gegen eine Außenseite der Tasse gepresst sind. Die Haltearme können hierbei bügelförmig ausgestaltet sein und gegebenenfalls in Vertiefungen an der Außenseite der Tasse eingreifen.

Vorteilhaft ist es auch, dass die Haltearme jeweils einen Widerhaken aufweisen, wobei jeder Widerhaken eine an einer Außenseite der Tasse vorgesehene Stufe hintergreift. Hierdurch kann eine Rastverbindung ausgestaltet werden, die eine einfache Montage des Stützelements an der Tasse ermöglicht und unter anderem auch eine Transportsicherung gewährleistet.

Vorteilhaft ist es auch, dass eine Niederhaltefeder vorgesehen ist, die mit dem Stützelement verbunden ist. Beispielsweise kann das Stützelement an die Niederhaltefeder angeprägt sein.

### Kurze Beschreibung der Zeichnungen

Bevorzugte Ausführungsbeispiele der Erfindung sind in der nachfolgenden Beschreibung unter Bezugnahme auf die beigefügten Zeichnungen, in denen sich entsprechende Elemente mit übereinstimmenden Bezugszeichen versehen sind, näher erläutert. Es zeigt:
Fig. 1 ein System mit einem Brennstoffverteiler und einem Brennstoffeinspritzventil in einer schematischen Darstellung entsprechend einem ersten nicht beanspruchten Beispiel;
Fig. 2 ein Stützelement eines Systems in einer schematischen Darstellung entsprechend einem Ausführungsbeispiel der Erfindung;
Fig. 3 das in Fig. 2 dargestellte Stützelement in einer schematischen Schnittdarstellung entlang der mit III bezeichneten Schnittlinie entsprechend einer möglichen Ausgestaltung der Erfindung;
Fig. 4 das in Fig. 2 dargestellte Stützelement in einer schematischen Schnittdarstellung entlang der mit III bezeichneten Schnittlinie entsprechend einer weiteren möglichen Ausgestaltung der Erfindung;
Fig. 5 ein Stützelement in einer schematischen Schnittdarstellung entsprechend einem nicht beanspruchten Beispiel;
Fig. 6 eine auszugsweise, schematische Schnittdarstellung des in Fig. 1 gezeigten Brennstoffverteilers entsprechend einem weiteren nicht beanspruchten Beispiel und
Fig. 7 den in Fig. 6 auszugsweise dargestellten Brennstoffverteiler in einer schematischen Schnittdarstellung entsprechend einem noch weiteren nicht beanspruchten Beispiel.

### Ausführungsformen der Erfindung

Fig. 1 zeigt ein System 1 mit einem Brennstoffverteiler 2, einem Brennstoffeinspritzventil 3 und einem Stützelement 4. Das System 1 umfasst hierbei eine Niederhaltefeder 5. Der Brennstoffverteiler 2 ist nicht notwendigerweise Bestandteil des Systems 1. Insbesondere kann das System 1 das Brennstoffeinspritzventil 3, das Stützelement 4 und die Niederhaltefeder 5, aber nicht den Brennstoffverteiler 2 umfassen und in dieser Weise als System 1 hergestellt und vertrieben werden. Andererseits kann der Brennstoffverteiler 2 auch das Stützelement und optional auch die Niederhaltefeder 5 umfassen und in diesem Umfang hergestellt und vertrieben werden. Ferner kann das System 1 auch als Brennstoffeinspritzanlage 1 ausgestaltet sein, die den Brennstoffverteiler 2, das Brennstoffeinspritzventil 3, das Stützelement 4, die Niederhaltefeder 5 und gegebenenfalls weitere Komponenten umfasst.

Der Brennstoffverteiler 2 und das System 1 eignen sich besonders für eine Brennstoffeinspritzanlage, die mit einem Mitteldruck betrieben wird. Hierbei wird ein Brennstoff vorzugsweise in einem Bereich von 3 MPa bis 10 MPa beziehungsweise 30 bar bis 100 bar in den Brennstoffverteiler 2 gefördert. Insbesondere kann der Mitteldruck im Bereich von 5 MPa bis 7 MPa beziehungsweise 50 bar bis 70 bar liegen. Der erfindungsgemäße Brennstoffverteiler 2 und das System 1 eignen sich allerdings auch für andere Anwendungsfälle.

Der Brennstoffverteiler 2 des ersten Beispiel weist einen Verteilerkörper 10 auf, der ein Verteilerrohr 11 und mehrere an dem Verteilerrohr 11 nebeneinander angeordnete Tassen 12 umfasst. Hierbei ist in der Fig. 1 nur die Tasse 12 dargestellt. Über einen Anschluss 13, der entsprechend einem Hochdruckanschluss ausgestaltet sein kann, kann unter dem Mitteldruck stehender Brennstoff in einen im Inneren des Verteilerrohrs 11 vorgesehenen Brennstoffraum 14 geführt werden. Über einen Kanal kann der Brennstoff aus dem Brennstoffraum 14 zu dem in der Tasse 12 fixierten Brennstoffeinspritzventil 3 geführt werden. Hierbei ist ein zulaufseitiges Ende 15 des Brennstoffeinspritzventils 3 zumindest teilweise in die Tasse 12 eingefügt. Im Betrieb kann der Brennstoff an einem brennraumseitigen Ende 16 des Brennstoffeinspritzventils 3 über eine oder mehrere Düsenöffnungen in einen Brennraum einer Brennkraftmaschine eingespritzt werden.

Im montierten Zustand befindet sich der Brennstoffverteiler 2 in einer fixierten Position in einem bestimmten Abstand zu der nicht dargestellten Brennkraftmaschine. Das Brennstoffeinspritzventil 3 ist hierbei zwischen der Tasse 12 des Brennstoffverteilers 2 und einer Zylinderbohrung der Brennkraftmaschine fixiert. Die Niederhaltefeder 5 wird bei der Montage vorgespannt, so dass eine Vorspannkraft auf das Brennstoffeinspritzventil 3 wirkt, die das Brennstoffeinspritzventil 3 gegen den Zylinderkopf hält. Beispielsweise kann das Brennstoffeinspritzventil 3 mit einer Vorspannkraft von etwa 500 N in dem Zylinderkopf niedergehalten werden.

Der Verteilerkörper 10 des Brennstoffverteilers 2 und die Tasse 12 sind aus einem Kunststoff gebildet. Hierbei ist die Tasse 12 integraler Bestandteil des Verteilerkörpers 10. Beispielsweise kann der Verteilerkörper 10 mit der Tasse 12 als Spritzgussteil ausgestaltet sein. An der Tasse 12 ist das Stützelement 4 angeordnet. Hierbei bildet das Stützelement 4 eine Stützfläche 17 an einem Ende 18 der Tasse 12.

Bei dem Brennstoffverteiler 2 des ersten Beispiel ist das Stützelement 4 als ringförmiges oder teilringförmiges Stützelement 4 ausgestaltet und mit dem Ende 18 der Tasse 12 verbunden. Das Stützelement 4 ist somit Bestandteil des Brennstoffverteilers 2 des ersten Beispiel Bei dem System 1 des ersten Beispiel ist ein Grundkörper 20 an dem zulaufseitigen Ende 15 des Brennstoffeinspritzventils 3 vorgesehen, der die Niederhaltefeder 5 aufnimmt. Hierbei kann der Grundkörper 20 von dem zulaufseitigen Ende 15 auf das übrige Brennstoffeinspritzventil 3 aufgesetzt sein. Der Grundkörper 20 kann hierbei lösbar oder unlösbar mit den übrigen Komponenten des Brennstoffeinspritzventils 3 verbunden sein.

Die Niederhaltefeder 5 weist einen Bogenabschnitt 21 auf, der in diesem Ausführungsbeispiel als bogenförmiger Kontaktabschnitt 21 dient. Hierbei ist ein Kontakt zwischen dem Bogenabschnitt 21 und der Stützfläche 17 des Stützelements 4 gebildet. Bei der Montage kann der bogenförmige Kontaktabschnitt 21 hierbei relativ zu der Stützfläche 17 bewegt werden, um ein Vorspannen der Niederhaltefeder 5 zu ermöglichen.

Im montierten Zustand übt die Niederhaltefeder 5 eine Niederhaltekraft auf das Brennstoffeinspritzventil 3 aus, die eine entsprechend große Gegenkraft auf das Stützelement 4 verursacht. Das Stützelement 4 verteilt diese Kraft gleichmäßig über das Ende 18 der Tasse 12. Somit wird verhindert, dass die Flächenpressung an dem Ende 18 der Tasse 12 den zulässigen Bereich überschreitet. Somit wird ein Wegfließen des Kunststoffs verhindert und es wird eine Einhaltung der erforderlichen Toleranzen gewährleistet. Ein Kriechen des Kunststoffs im Bereich der Kontaktstelle ist daher verhindert.

Somit kann die Vorspannung der Niederhaltefeder 5 auf eine große Fläche verteilt werden und die Flächenpressung kann stark reduziert werden. Somit wird ein Wegfließen des Kunststoffs verhindert und die Tasse 12 hält insbesondere an ihrem Ende 18 die vorgegebene Form und die vorgegebenen Toleranzen ein.

Bei einer weiteren Ausgestaltung des Brennstoffverteilers 2 kann die Niederhaltefeder 5 mit dem Stützelement 4 verbunden sein. Beispielsweise kann an der Niederhaltefeder 5 das ringscheibenförmige Stützelement 4 direkt angeprägt werden. Bei einer Vormontage befindet sich dann das ringscheibenförmige Stützelement 4 über die Niederhaltefeder 5 an dem Grundkörper 20. Speziell kann das Stützelement 4 hierbei an dem Brennstoffeinspritzventil 3 fixiert sein und bei der Montage an den Brennstoffverteiler 2 in die Position an dem Ende 18 der Tasse 12 gelangen. Die für die Vorspannung der Niederhaltefeder 5 erforderliche Bewegungsfreiheit kann hierbei durch eine geeignete Ausgestaltung des Stützelements 4 und/oder des Grundkörpers 20 erzielt werden.

Bei einer weiteren möglichen Ausgestaltung kann das Stützelement 4 mit der Niederhaltefeder 5 verbunden sein und zugleich an dem Brennstoffverteiler 2 fixiert sein. In diesem Fall wird die Niederhaltefeder 5 beim Montieren gegen das Brennstoffeinspritzventil 3 vorgespannt.

Fig. 2 zeigt ein Stützelement 4 eines Systems 1 beziehungsweise eines Brennstoffverteilers 2 entsprechend einem Ausführungsbeispiel der Erfindung in einer schematischen Darstellung. Das Stützelement 4 umfasst hierbei einen Stützring 23 und mehrere Haltearme 23, 24, 25, 26. Über die Haltearme 23 bis 26 wird eine Fixierung des Stützelements 4 an einer Außenseite 27 (Fig. 1) der Tasse 12 ermöglicht.

Mögliche Ausgestaltungen der Haltearme 23 bis 26 sind anhand der Fig. 3 und 4 näher beschrieben.

Fig. 3 zeigt das in Fig. 2 dargestellte Stützelement 4 in einer schematischen Schnittdarstellung entlang der mit III bezeichneten Schnittlinie entsprechend einer möglichen Ausgestaltung der Erfindung. Hierbei sind Bogenabschnitte 28, 29, 30 der Haltearme 23, 24, 26 dargestellt, die zu der Außenseite 27 der Tasse 12 hin gebogen sind.

Beim Montieren des Stützelements 4 an der Tasse 12 werden die Bogenabschnitte 28, 29, 30 der Haltearme 23, 24, 26 radial nach außen vorgespannt. Entsprechend ist auch der Haltearm 25 ausgestaltet, der ebenfalls einen Bogenabschnitt aufweist, der vorgespannt wird. Im montierten Zustand ist das Stützelement 4 somit an dem Ende 18 der Tasse 12 gehalten. Gegebenenfalls können an der Außenseite 27 der Tasse 12 Vertiefungen, Rippen oder dergleichen vorgesehen sein, um die Fixierung zu verbessern.

Fig. 4 zeigt das in Fig. 2 dargestellte Stützelement 4 in einer schematischen Schnittdarstellung entlang der mit III bezeichneten Schnittlinie entsprechend einer weiteren möglichen Ausgestaltung der Erfindung. In diesem Ausführungsbeispiel sind an den Enden der Haltearme 23 bis 26 Widerhaken 31, 32, 33 vorgesehen, die eine an der Außenseite 27 der Tasse 12 vorgesehene Stufe hintergreifen. Bei der Montage werden die Haltearme 23 bis 26 etwas ausgespreizt, bis die Widerhaken 31, 32, 33 sowie ein an dem Haltearm 25 vorgesehener Widerhaken hinter der vorgesehenen Stufe einhaken. Somit ist eine Befestigung des Stützelements 4 an dem Brennstoffverteiler 2 gegeben.

Fig. 5 zeigt ein Stützelement 4 und die Tasse 12 eines Brennstoffverteilers 2 in einer auszugsweisen, schematischen Schnittdarstellung entsprechend einem weiteren nicht beanspruchten Beispiel. In diesem Beispiel weist das Stützelement 4 einen Stützring 22 auf, an dem die Stützfläche 17 ausgestaltet ist. Ferner sind an dem Stützelement 4 mehrere Zungen 40, 41 vorgesehen, die jeweils eine an der Außenseite 27 der Tasse 12 vorgesehene Stufe 42, 43 hintergreifen. Die Stufen 42, 43 sind in diesem Beispiel durch an der Außenseite 27 der Tasse 12 vorgesehene Vertiefungen 44, 45 ausgebildet. Beispielsweise kann bei der Montage das Stützelement 4 zunächst auf das Ende 18 der Tasse 12 aufgesetzt werden. Anschließend können die Zungen 40, 41 radial nach innen in die Vertiefungen 44, 45 gedrückt werden, so dass das Hintergreifen der Stufen 42, 43 erzielt ist. Die Zungen 40, 41 greifen dann in die an der Außenseite 27 der Tasse 12 vorgesehenen Vertiefungen 44, 45 ein.

In entsprechender Weise können bei der anhand der Fig. 4 beschriebenen Ausgestaltung die Widerhaken 32, 33 der Haltearme 24, 26 die an der Außenseite der Tasse 12 vorgesehenen Stufen 42, 43 hintergreifen, um die Befestigung zu erzielen.

Somit kann der sichere Halt des Stützelements 4 an der Tasse 12 des Verteilerkörpers 10 durch Formschluss erzielt werden. Der Formschluss kann beispielsweise über die Zungen 40, 41 oder über Widerhaken 31, 32, 33 zustande kommen.

Aber auch ohne einen Formschluss kann durch eine entsprechende Vorspannung eine Befestigung des Stützelements 4 an der Tasse 12 des Verteilerkörpers 10 erfolgen, wie es beispielsweise anhand der Fig. 3 beschrieben ist.

Die Zungen 40, 41 des Stützelements 4 können beispielsweise durch Ausklinkungen 40, 41 ausgestaltet werden. Es sind allerdings auch andere Verkrallungen oder dergleichen denkbar.

Fig. 6 zeigt den in Fig. 1 gezeigten Brennstoffverteiler 2 in einer auszugsweisen, schematischen Schnittdarstellung entsprechend einem weiteren nicht beanspruchten Beispiel. In diesem Beispiel ist das Stützelement 4 als ringförmiges oder teilringförmiges Stützelement 4 ausgestaltet. An dem Stützelement 4 ist die Stützfläche 17 für die Niederhaltefeder 5 vorgesehen. Die Tasse 12 weist an ihrem Ende 18 einen Bund 50 auf, der im Schnitt radial nach außen gerichtete Nasen 51, 52 aufweist. Der Bund 50 bildet hierbei mit dem entsprechend ausgestalteten Stützelement 4 einen Formschluss. Zusätzlich kann das Stützelement 4 in das Ende 18 der Tasse 12 eingespritzt werden. Beispielsweise kann der Bund 50 durch ein Spritzverfahren ausgestaltet werden, wobei das Stützelement 4 während des Spritzvorgangs an dem Ende 18 positioniert ist.

Fig. 7 zeigt den in Fig. 6 dargestellten Brennstoffverteiler 2 in einer auszugsweisen, schematischen Schnittdarstellung entsprechend einem weiteren nicht beanspruchten Beispiel. In diesem Beispiel weist das ringförmige oder teilringförmige Stützelement 4 einen zumindest näherungsweise rechteckigen Querschnitt auf. Hierbei ist das Stützelement 4 in eine rechteckige Ausnehmung 53 am Ende 18 der Tasse 12 eingefügt. Der Bund 50 greift hierbei von innen in das Stützelement 4 ein. Die Befestigung zwischen dem Stützelement 4 und der Tasse 12 erfolgt hierbei vorzugsweise durch Einspritzen des Stützelements 4 in das Ende 18 der Tasse 12. In diesem Beispiel erfolgt die Verbindung ohne Formschluss. Durch die Versenkung des ringförmigen oder teilringförmigen Stützelements 4 in das Ende 18 der Tasse 12 wird das Entstehen einer scharfen Kante verhindert. Ein gegebenenfalls am zulaufseitigen Ende 15 des Brennstoffeinspritzventils 3 angeordneter Dichtring, der in die Tasse 12 eingeführt wird, kann dadurch nicht beschädigt werden. Hierbei bietet der Bund 50, der aus dem Kunststoffwerkstoff der Tasse 12 gebildet ist, den Einführbereich, über den der Dichtring in die Tasse 12 eingeführt wird.

Das Stützelement 4 ist vorzugsweise aus einem metallischen Werkstoff gebildet. Hierdurch können im Unterschied zu einem gewöhnlichen Kunststoff auch bei hohen Flächenpressungen wesentliche Verformungen vermieden werden.

Somit kann speziell ein metallisches Stützelement 4 an dem aus Kunststoff gebildeten Verteilerkörper 10 befestigt werden.

Die Erfindung ist nicht auf die beschriebenen Ausführungsbeispiele beschränkt.

## Patentansprüche

1. Brennstoffverteiler (2), insbesondere für Brennstoffeinspritzanlagen von gemischverdichtenden, fremdgezündeten Brennkraftmaschinen, mit einem Verteilerkörper (10), in dem ein Brennstoffraum (14) ausgestaltet ist, und zumindest einem Stützelement (4), wobei an dem Verteilerkörper (10) zumindest eine Tasse (12) vorgesehen ist, an der das Stützelement (4) angeordnet ist, und wobei das Stützelement (4) zumindest teilweise eine Stützfläche (17) an einem Ende (18) der Tasse (12) ausbildet,
**dadurch gekennzeichnet,**
**dass** das Stützelement (4) einen ebenen Stützring (22) hat, der an dem Ende (18) der Tasse (12) anliegt, wobei vom Stützring (22) mehrere Haltearme (23, 24, 25, 26) ausgehen, die mit biegeelastischen Bogenabschnitten (28, 29, 30) versehen und zu einer umfänglichen Außenseite (27) der Tasse (12) hin gebogen sind, wodurch über die Haltearme (23, 24, 25, 26) eine Fixierung des Stützelements (4) an der Außenseite (27) der Tasse (12) ermöglicht ist.

2. Brennstoffverteiler nach Anspruch 1,
**dadurch gekennzeichnet,**
**dass** der Verteilerkörper (10) und die Tasse (12) aus zumindest einem Kunststoff gebildet sind und das Stützelement (4) aus einem metallischen Werkstoff gebildet ist.

3. Brennstoffverteiler nach Anspruch 1,
**dadurch gekennzeichnet,**
**dass** das Stützelement (4) mittels eines Formschlusses mit dem Ende der Tasse (12) verbunden ist und/oder dass das Stützelement (4) durch zumindest teilweises Einspritzen in das Ende (18) der Tasse (12) mit dem Ende (18) der Tasse (12) verbunden ist.

4. Brennstoffverteiler nach Anspruch 1,
**dadurch gekennzeichnet,**
**dass** der Haltearm (23 - 26) mit einer Vorspannung gegen eine Außenseite (27) der Tasse (12) gepresst ist.

5. Brennstoffverteiler nach Anspruch 4,
**dadurch gekennzeichnet,**
**dass** der Haltearm (23 - 26) einen Widerhaken (31 - 33) aufweist, der eine an einer Außenseite (27) der Tasse (12) vorgesehene Stufe (42, 43) hintergreift.

6. Brennstoffverteiler nach einem der Ansprüche 1 bis 5,
**dadurch gekennzeichnet,**
**dass** eine Niederhaltefeder (5) vorgesehen ist, die mit dem Stützelement (4) verbunden ist.

## Claims

1. Fuel distributor (2), in particular for fuel injection systems of mixture-compressing, applied-ignition internal combustion engines, having a distribution body (10) in which a fuel chamber (14) is formed, and at least one support element (4), wherein at least one cup (12), on which the support element (4) is arranged, is provided on the distribution body (10), and wherein the support element (4) forms, at least in part, a support surface (17) on an end (18) of the cup (12),
**characterized**
**in that** the support element (4) has a planar support ring (22) which bears against the end (18) of the cup (12), wherein the support ring (22) has emanating therefrom a plurality of retaining arms (23, 24, 25, 26) which are provided with flexurally elastic arcuate portions (28, 29, 30) and are bent towards a circumferential outer side (27) of the cup (12), with the result that fixing of the support element (4) to the outer side (27) of the cup (12) is enabled by means of the retaining arms (23, 24, 25, 26).

2. Fuel distributor according to Claim 1,
**characterized**
**in that** the distribution body (10) and the cup (12) are formed from at least one plastic and the support element (4) is formed from a metallic material.

3. Fuel distributor according to Claim 1,
**characterized**
**in that** the support element (4) is connected to the end of the cup (12) by means of a form fit and/or in that the support element (4) is connected to the end (18) of the cup (12) by being at least partially injection-moulded into the end (18) of the cup (12).

4. Fuel distributor according to Claim 1,
**characterized**
**in that** the retaining arm (23 - 26) is pressed with a prestress against an outer side (27) of the cup (12).

5. Fuel distributor according to Claim 4,
**characterized**
**in that** the retaining arm (23 - 26) has a barb (31 - 33) which engages behind a step (42, 43) provided on an outer side (27) of the cup (12).

6. Fuel distributor according to one of Claims 1 to 5,
**characterized**
**in that** a hold-down spring (5) is provided which is connected to the support element (4).

## Revendications

1. Distributeur de combustible (2), en particulier pour des installations d'injection de combustible de moteurs à combustion interne à allumage par étincelle et compression de mélange, comprenant un corps de distributeur (10) dans lequel est réalisée une chambre à combustible (14), et au moins un élément de support (4), au moins une coupelle (12) étant prévue au niveau du corps de distributeur (10), sur laquelle est disposé l'élément de support (4), et l'élément de support (4) constituant au moins en partie une surface de support (17) au niveau d'une extrémité (18) de la coupelle (12),
**caractérisé en ce que**
l'élément de support (4) présente une bague de support plane (22) qui s'applique contre l'extrémité (18) de la coupelle (12), plusieurs bras de retenue (23, 24, 25, 26) partant de la bague de support (22), lesquels sont pourvus de portions courbes élastiquement flexibles (28, 29, 30) et sont recourbés vers un côté extérieur périphérique (27) de la coupelle (12), de sorte qu'une fixation de l'élément de support (4) au côté extérieur (27) de la coupelle (12) soit possible par le biais des bras de retenue (23, 24, 25, 26).

2. Distributeur de combustible selon la revendication 1, **caractérisé en ce que** le corps de distributeur (10) et la coupelle (12) sont formés d'au moins un plastique et l'élément de support (4) est formé d'un matériau métallique.

3. Distributeur de combustible selon la revendication 1,
**caractérisé en ce que**
l'élément de support (4) est raccordé au moyen d'un engagement par correspondance de formes à l'extrémité de la coupelle (12) et/ou **en ce que** l'élément de support (4) est raccordé à l'extrémité (18) de la coupelle (12) par injection au moins partielle dans l'extrémité (18) de la coupelle (12).

4. Distributeur de combustible selon la revendication 1,
**caractérisé en ce que**
le bras de retenue (23-26) est pressé avec précontrainte contre un côté extérieur (27) de la coupelle (12).

5. Distributeur de combustible selon la revendication 4,
**caractérisé en ce que**
le bras de retenue (23-26) présente une barbe (31-33) qui s'engage par l'arrière avec un épaulement (42, 43) prévu au niveau d'un côté extérieur (27) de la coupelle (12).

6. Distributeur de combustible selon l'une quelconque des revendications 1 à 5,
**caractérisé en ce**
**qu'**il est prévu un ressort de maintien vers le bas (5) qui est raccordé à l'élément de support (4).
